# FASCICULE DE BREVET EUROPEEN

(11) **EP 0 045 236 B1**
(45) Date de publication et mention de la délivrance du brevet: **06.02.1985**
(21) Numéro de dépôt: 81401108.6
(22) Date de dépôt: 09.07.1981
(51) Int. Cl.: A45C 1/04, A45C 3/00

(54) **Vide poches à multi-fonctions et utilisations**
Mehrfacher Funktions- und Benützungsbeutel zur Aufnahme von Taschenartikeln
Multi-function and utilisation pouch for receiving pocket articles

(30) Priorité: 18.07.1980 FR 8015978
(43) Date de publication de la demande: 03.02.1982
(73) Titulaire: Perrin, Guy, F-77490 Courtry (FR)
(72) Inventeur: Perrin, Guy, F-77490 Courtry (FR)

## Description

L'invention concerne un vide-poches à fonctions multiples pour préserver ses utilisateurs, hommes ou femmes, contre le vol ou la perte de documents, d'argent, de clefs, ou autres ...

Le vide-poches peut être fabriqué en cuir (vachette fleur), ou en toutes autres matières similaires, à savoir: tissus, vinyls, fourrures etc., ainsi qu'en toutes couleurs, mélangées ou non. Le vide-poches peut être utilisé de plusieurs manières, à savoir:
a la ceinture ou ceinturon, un dispositif spécial de prassant à oreilles est prévu pour recevoir une ceinture ou un ceinturon dans sa partie coulissante horizontale;
sur une bretelle classique de pantalon ou sur une bretelle de fabrication speciale adaptée à celui-ci, le dispositif à oreilles indiqué ci-dessus en permettant l'adaptation et le réglage à hauteur desirée, deux trous étant percés dans la bretelle à l'entraxe des pressions (8 et 9, fig. 2) et la bretelle étant ensuite passée dans le coulant vertical en positionnant les deux trous percés en face des deux pressions femelles montées sur les oreilles du passant et des deux pressions mâles montées sur le corps du vide-poches. En fermant les pressions au travers des trous de la bretelle, celle-ci se trouve bloquée et ne peut plus glisser. Le dispositif spécial de passant pour ceintures, ceinturons ou bretelles est de forme rectangulaire, adjacent respectivement à ses côtés longitudinaux se trouvant deux parties arrondies sur lesquelles sont montées des pressions femelles (pour blocage). Se dispositif special de passant est cousu sur le corps du vide-poches par deux piqures interrompues par le milieu pour permettre ainsi le passage vertical central d'une bretelle. Deux pressions mâles se trouvent fixées sur le corps du vide-poches en face des pressions femelles.

La forme, le dispositif, la taille de ce passant reposant sur le principe ci-dessus decrit peut être modifié, y compris l'inversion des pressions mâles et femelles ou tout autres dispositions correspondant à ses fonctions de base et à son invention.

A une dragonne main pour droitier ou gaucher. Un mousqueton est monté sur cette dragonne, ce qui la rend amovible. Il est donc possible de le retirer du vide-poches. Cette dragonne s'attache sur des oeillets droits ou gauches (5 et 6, fig. 2) qui sont prévus en deuxième utilisation pour le passage d'un cordonnet, d'une chainette ou autres pour porter le vide-poches autour du cou.

Une poche à fermeture à glissière sur le rabat (1, fig. 1) est prévue pour recevoir de la monnaie de sorte que le rabat devient un portemonnaie bien hermétique entre les deux épaisseurs de cuir du rabat. Une poche à fermeture à glissière au dos est prévue pour recevoir des grosses coupures, bien en sécurité compte tenu de l'emplacement. Deux attaches-clefs, anti-perte et antivol, sont montés sur les soufflets pour y tenir le porte-clefs, fournis avec le vide poches. (Porte-clefs, qui est l'association d'un anneau fendu et d'un mousqueton.) (12et 13, fig. 4 et 5).

Lorsque la rabat du vide-poches est ouvert, une poche carte de crédit apparait, ainsi qu'une poche porte-peigne en façade (14, fig. 3). Une poche à glissière est placée sur le haut de cette face, prévue pour recevoir des papiers d'identité ou autres.

Le compartiment principal du vide-poches, permet à un porte-feuilles et à un chéquier de trouver leur place. Un passant stylo se trouve sur des soufflets.

L'esthétique du vide-poches permet à ses utilisateurs de le porter toute l'année aussi bien en complet veston habillé, qu'en tenue décontractée ou sportive.

Les formes, dimensions, dispositions, des divers éléments composant le vide poches pourront varier, comme d'ailleurs les matières utilisées pour sa fabrication, ainsi que son procédé de montage sellier qui pourra être étendu à tout autres styles ou procédés de fabrications différents, tel que montage rembordé, montage contre collé rembordé, montage liseré, montage contre collé ou tout autres ...

D'autres procédés différents de fermetures peuvent être utilisér, serrures, pressions, tops, ou autres ...

Il a été décrit et réalisé dans le sens de la hauteur, mais il peut être réalisé et fabriqué dans le sens de la largeur avec les mêmes possibilités de modifications que ci-dessus.

Les multiples possibilités de fonctions et d'utilisations du vide-poches telles que décrites ci-dessus compte tenue de son volume et de ses faibles dimensions, permettent à l'ensemble une lo- geabilité extrêmement fonctionnelle et pratique parfaitement étudiée.

## Revendications

1. Dispositif vide-poches à multi-fonctions et multi-utilisations, destiné à être porté à une ceinture horizontale, ou à une ou des bretelles verticale(s), ou à la main par une dragonne amovible pour droitier ou gaucher, ou par un cordonnet ou bandoulière permettant de le porter au coup, caractérisé en ce qu'il consiste en une pochette sur le dos de laquelle est fixé un dispositif de passant à oreilles (10) de forme sensiblement rectangulaire supportant respectivement au milieu de chacun de ses côtés longitudinaux une patte en forme de demi-cercle, le dispositif de passant étant lui-même fixé à la pochette par les extrémités horizontales du rectangle dont les pattes en forme de demi-cercle sont reliées à la pochette par des boutons-pression amovibles.

2. Dispositif selon revendication caractérisé entre ce que la pochette comporte sur la partie supérieure de son rabat, deux oeillets (5 et 6), permettant de fixer une dragonne amovible pour droitier ou gaucher, ou un cordonnet ou une bandoulière de fixation.

3. Dispositif selon les revendications précédentes caractérisé en ce que le rabat de la pochette, par son montage, comporte une poche aménagée en son épaisseur qui forme un portemonnaie à fermeture à glissière.

4. Dispositif selon l'une des revendications précédentes caractérisé en ce que le dos comporte une poche porte-billets, à fermeture à glissière, de dimension sensiblement égale à la surface de la largeur du dos de la pochette.

5. Dispositif selon l'une des revendications précédentes caractérisé en ce que la pochette présente des soufflets comportent des attaches à oeillets sur rivets, permettant la fixation d'un porte-clefs, spécialement adapté, constitué par un mousqueton et un anneau brisé.

## Patentansprüche

1. Gestaltung eines Mehrzweck-Ablagetäschchens für verschiedenartige Benutzung, dazu bestimmt an einem waagerechten Gürtel, an einem senkrechten Trageriemen oder Hosenträger, oder an einer abnehmbaren Handtragschlaufe für Rechts- oder Linkshänder oder an einer um den Hals befestigten Kordel oder Gurt getragen zu werden; dadurch gekennzeichnet, dass sie ein Täschchen umfasst, auf dessen Rückseite eine ziemlich rechteckige Gleithalterung (10) befestigt ist, an deren Längsseiten in der Mitte jeweils ein halbkreisförmiger Lappen absteht, wobei die Gleithalterung selbst durch die waagerechten Enden des Rechteckes an die Tasche befestigt ist, während die halbkreisförmigen Lappen durch Druckknöpfe, die geöffnet werden können, mit dem Täschchen verbunden sind.

2. Gestaltung eines Ablagetäschchens gemäss Anspruch 1, dadurch gekennzeichnet, dass das Täschchen am oberen Klappteil zwei Ösen aufweist, an denen eine abnehmbare Tragschlaufe für Rechts- oder Linkshänder, oder eine Kordel oder ein Befestigungsgurt angebracht werden können.

3. Gestaltung eines Ablagetäschchens gemäss Anspruch 1 und 2, dadurch gekennzeichnet, dass der Klappteil des Täschchens durch seinen Aufbau ein in die Dicke eingebautes Gefach enthält, das einen Geldbeutel mit Gleitverschluss bildet.

4. Gestaltung eines Ablagetäschchens gemäss einem der vorgenannten Ansprüche, dadurch gekennzeichnet, dass der Rückenteil ein Gefach mit Gleitverschluss für Geldscheine enthält, das in seiner Grösse in etwa der Fläche der Rückenteilbreite des Täschchens entspricht.

5. Gestaltung eines Ablagetäschchens gemäss einem der vorgenannten Ansprüche, dadurch gekennzeichnet, dass das Täschchen Seitenfalten aufweist, in denen Ösen auf Nieten angebracht sind, an die man einen speziell angepassten Schlüsselanhänger befestigen kann, der aus einem Karabinerhaken und einem Schlüsselring besteht.

## Claims

1. Multi-functions and multi-uses device to be hanged to an horizontal belt or to one or several vertical suspenders - to a detachable handle for a right-handed or left-handed person or- to a cord or a shoulder-belt allowing it to be born round the neck. Its features consist in a small pocket on the reverse of which we find a system of ear loops (10) which shape is nearly rectangular supporting respectively in the middle of each longitudinal side a strap in the shape of half a circle, the loop device being itself linked to the pocket by the horizontal ends of the rectangle which straps in the shape of half a circle are linked to the pocket by removable press buttons.

2. Same device as in § 1 but with a pocket which has on the top part of its flap, two eyelets which enable attaching it - to a detachable handle for right-handed or left-handed persons or - to a cord or - to the shoulder belt attachment.

3. Device as above mentioned characterized by the pocket flap which setting includes a pocket fit out in its width thus forming a purse with a zip fastener.

4. Device according to one of above claims but with a reverse including a note case pocket with a zip fastener the dimension of which being nearly equal to the surface of the pocket reverse width.

5. Device according to one of above claims but with gussets on which we find fasteners with eyelets on rivets that enable attaching a specially fitted key-ring composed of a snap-hook and a cut ring.
